# EUROPÄISCHE PATENTSCHRIFT

(11) **EP 4 528 018 B1**
(45) Veröffentlichungstag und Bekanntmachung des Hinweises auf die Patenterteilung: **05.11.2025**
(21) Anmeldenummer: 23198464.2
(22) Anmeldetag: 20.09.2023
(51) Int. Cl.: D06F 73/00, D06F 75/10

(54) **HANDHALTBARER DAMPFERZEUGER ZUR DAMPFBEHANDLUNG EINES BEDAMPFUNGSGUTS**
HAND-HELD STEAM GENERATOR FOR STEAM TREATMENT OF A STEAMING MATERIAL
GÉNÉRATEUR DE VAPEUR PORTABLE POUR LE TRAITEMENT À LA VAPEUR D'UN PRODUIT À VAPORISER

(43) Veröffentlichungstag der Anmeldung: 26.03.2025
(73) Patentinhaber: Daga, Andash, 63303 Dreieich (DE)
(72) Erfinder: Daga, Andash, 63303 Dreieich (DE)
(74) Vertreter: Schorr, Peter Karl

(56) Entgegenhaltungen:
- WO-A1-2016/184957
- CN-U- 215 561 408
- DE-A1- 102019 123 704
- US-B1- 11 660 358

## Beschreibung

Die Erfindung betrifft einen handhaltbaren Dampferzeuger zur Dampfbehandlung eines Bedampfungsguts, mit einem Gerätegehäuse, das einen Austrittsabschnitt aufweist, aus dem gasförmiges Fluid aus den Gerätegehäuse austretbar ist, mit einem Vorratsmittel, in dem ein erstes Fluid anordenbar ist, das in Fluidverbindung mit dem Gerätegehäuse steht und das mit dem Gerätegehäuse verbindbar oder am Gerätegehäuse angeordnet ist, mit mindestens einer zwischen Vorratsmittel und Austrittsabschnitt angeordneten Verdampfereinheit, durch die das erste Fluid aus dem Vorratsmittel ansaugbar, verdampfbar und dem Austrittsabschnitt zuführbar ist, und mit einem Adapter, der mindestens einen Adapterkörper umfasst, der am Austrittsabschnitt des Gerätegehäuses anordenbar oder angeordnet ist, der mindestens eine durchgehende kanalartige Adapterführung umfasst, durch die das verdampfte erste Fluid vom Austrittsabschnitt durch den Adapterkörper hindurch einem Dampfaustrittbereich des Adapterkörpers zuführbar ist, der mindestens eine Reservoireinheit umfasst, die am Adapterkörper festlegbar oder festgelegt ist und in der ein zweites Fluid anordenbar ist, der mindestens ein der Reservoireinheit funktional zugeordnetes Zerstäubermittel umfasst, das automatisch betreibbar ist und durch das das zweite Fluid zerstäubbar und dem Dampfaustrittsbereich zuführbar ist.

Handhaltbare Dampferzeuger zur Dampfbehandlung eines Bedampfungsgutes umfassen mobile Geräte, welche mittels der Hände des Benutzers, idealerweise mittels nur einer Hand des Benutzers, handhabbar sind.

Dampferzeuger sind in unterschiedlichen Ausführungsformen aus dem Stand der Technik bekannt. Diese werden zum Auffrischen und Glätten von Textilien verwendet. Unter Zuhilfenahme von Wasserdampf können beispielsweise Knitterfalten in Textilien geglättet werden. In ähnlicher Weise können Dampfbürsten oder Dampfbügeleisen verwendet werden, um getragene, jedoch kaum verschmutzte Textilien von Knitterfalten zu befreien.

Darüber hinaus ist es aus dem Stand der Technik bekannt, zum Auffrischen von Textilien und zur Entfernung von schlechten Gerüchen, so genannte Bügelwässer zu verwenden. Bei diesen handelt es sich um wässrige Wirkstoffzubereitungen mit geringen Parfümölmengen. Diese können beispielsweise direkt in eine Nachfülltankeinheit von Bügelsystemen gefüllt und zur Dampferzeugung genutzt werden.

Ferner ist es bekannt, sprühbare Textilerfrischer zur Entfernung von schlechten Gerüchen einzusetzen.

Beim Verwenden von Bügelwässern in Nachfülltankeinheiten hat es sich als problematisch erwiesen, dass Parfümöle ein anderes Verdampfungsverhalten aufweisen, als das zugesetzte Wasser und sich daher im Laufe des Gebrauchs in der Nachfülltankeinheit des Bügelsystems anreichern können.

Gattungsgemäße handhaltbare Dampferzeuger sind bekannt aus DE 10 2019 123 704 A1 und CN 215 561 408 U.

Eine Aufgabe eines Ausführungsbeispiels der Erfindung ist, einen handhaltbaren Dampferzeuger zur Dampfbehandlung eines Dampfguts vorzuschlagen, bei dem ein Duftstoff erleichtert zuführbar ist und die Gefahr eines Anreicherns im handhaltbaren Dampferzeuger zumindest reduziert ist.

Diese Aufgabe wird bei einem eingangs genannten handhaltbaren Dampferzeuger zur Dampfbehandlung eines Bedampfungsguts dadurch gelöst, dass das Zerstäubermittel elektrisch betreibbar ist und einen elektrisch betreibbaren piezoelektrischen Zerstäuber umfasst.

Dadurch, dass der handhaltbare Dampferzeuger ein Gerätegehäuse umfasst, in dem Vorratsmittel und Verdampfereinheit angeordnet sind sowie einen Adapterkörper, durch den der im Gerätegehäuse erzeugte Dampf hindurchströmbar ist und durch den ein zweites Fluid über Zerstäuben durch das Zerstäubermittel zerstäubbar und dem Dampf zuführbar ist, kann das Bedampfungsgut sowohl durch Dampf als auch durch ein Bügelwasser aufgefrischt werden.

Durch die räumliche Trennung und das Vorsehen der Reservoireinheit an dem Adapter, sind die einzelnen Komponenten, die im Gerätegehäuse verbaut sind, außer Einfluss des zweiten Fluids.

Dadurch, dass das Zerstäubermittel elektrisch betreibbar ist, kann das zweite Fluid bei Bedarf zerstäubt werden. Dadurch, dass das Zerstäubermittel einen piezoelektrischen Verstäuber umfasst, kann dieser frequenzabhängig unterschiedliche Zerstäubungsraten realisieren.

Bei dem Bedampfungsgut kann es sich um Textilien, wie beispielsweise Kleidungsstücke, Möbel oder Gardinen handeln.

Das Vorratsmittel kann am Gerätegehäuse angeordnet und in dieses lösbar oder unlösbar integriert sein. Ferner kann das Vorratsmittel einen externen Fluidtank umfassen, der vom Gerätegehäuse separiert ist und das erste Fluid beispielsweise mittels eines Schlauchs der Verdampfereinheit zuführt.

Die Verdampfereinheit kann einen Verdampfer umfassen, der das erste Fluid erhitzt und verdampft. Darüber hinaus kann die Verdampfereinheit ein Saugmittel, wie Pumpe, umfassen, durch das das erste Fluid aus dem Vorratsmittel ansaugbar und dem Verdampfer zuführbar ist.

Im Dampfaustrittsbereich strömen das im Gerätegehäuse erzeugte dampfförmige erste Fluid und das im Adapter zerstäubte zweite Fluid zusammen und sind dort mischbar.

Das Gerätegehäuse kann grundsätzlich beliebig ausgebildet sein. Es erweist sich als vorteilhaft, wenn das Gerätegehäuse einen manuell greifbaren Abschnitt umfasst. Dieser manuell greifbare Abschnitt kann zwischen dem Vorratsmittel und der Verdampfereinheit angeordnet sein.

Das Vorratsmittel kann lösbar, also entfernbar und wieder anbringbar, am Gerätegehäuse angeordnet sein. Darüber hinaus sind auch Ausführungsformen des Dampferzeugnis denkbar, bei denen das Vorratsmittel und das Gerätegehäuse ein gemeinsames, einstückiges Bauteil bilden.

Es sind Ausführungsformen des handhaltbaren Dampferzeugers denkbar, bei denen der Adapterkörper lösbar oder unlösbar am Austrittsabschnitt des Gerätegehäuses anordenbar oder angeordnet ist.

Wenn der Adapterkörper lösbar am Austrittsabschnitt des Gerätegehäuses anordenbar ist, kann der handhaltbare Dampferzeuger durch den Adapter nachgerüstet werden, wenn ein zweites Fluid Verwendung finden soll. In allen Fällen, in denen ausschließlich das Bedampfungsgut mit dem ersten Fluid bedampft werden soll, kann solchenfalls der Adapter gelöst und vom Gerätegehäuse entfernt werden.

Wenn der Adapterkörper unlösbar am Austrittsabschnitt des Gerätegehäuses angeordnet ist, kann dieser beispielsweise ein einstückiges gemeinsames Bauteil mit dem Gerätegehäuse bilden.

Zerstäubermittel und Verdampfereinheit können grundsätzlich beliebig ausgebildet sein, sofern sie der Funktion nachkommen, im Falle des Zerstäubermittels das zweite Fluid zu zerstäuben, insbesondere in Sprayform umzuwandeln, und im Falle der Verdampfereinheit das erste Fluid von einem flüssigen in einen gasförmigen Zustand zu versetzen.

Es erweist sich als vorteilhaft, wenn die Verdampfereinheit elektrisch betreibbar ist.

Um das Zerstäubermittel und/oder die Verdampfereinheit mit elektrischer Energie zu versorgen, umfasst ein Ausführungsbeispiel des handhaltbaren Dampferzeugers eine erste elektrische Energiequelle, mit der zumindest die Verdampfereinheit mit elektrischer Energie versorgbar ist, wobei die erste elektrische Energiequelle eine über einem kabelartigen Leitungsmittel mit der Verdampfereinheit verbindbare externe Stromquelle umfasst und/oder wobei die erste elektrische Energiequelle einen ersten elektrischen Energiespeicher umfasst, der insbesondere im Gerätegehäuse anordenbar oder angeordnet ist, und/oder eine zweite elektrische Energiequelle, die im Adapterkörper angeordnet ist und mit der zumindest das Zerstäubermittel mit elektrischer Energie versorgbar ist, wobei die zweite elektrische Energiequelle einen zweiten elektrischen Energiespeicher umfasst.

Der erste Energiespeicher und/oder der zweite Energiespeicher können eine Batterie und/oder einen wieder aufladbaren Akkumulator umfassen.

Grundsätzlich ist es denkbar, dass bei einer Ausführungsform des handhaltbaren Dampferzeugers dieser unmittelbar die Verdampfereinheit und/oder das Zerstäubermittel in Betrieb nimmt, sobald eine Verbindung mit einer externen Stromquelle besteht. Bei einer Ausführungsform des handhaltbaren Dampferzeugers umfasst dieser einen ersten manuell betätigbaren Schalter, der am Gerätegehäuse angeordnet ist und durch den zumindest die Verdampfereinheit in Betrieb nehmbar und wieder außer Betrieb nehmbar ist und/oder einen zweiten manuell betätigbaren Schalter, der am Adapterkörper angeordnet ist und durch den zumindest das Zerstäubermittel in Betrieb nehmbar und wieder außer Betrieb nehmbar ist.

Wenn der handhaltbare Dampferzeuger einen ersten manuell betätigbaren Schalter umfasst, der am Gerätegehäuse angeordnet ist, kann durch diesen die Verdampfereinheit in Betrieb genommen werden. Wenn zusätzlich ein zweiter manuell betätigbarer Schalter vorgesehen ist, der zur Inbetriebnahme des Zerstäubermittels dient, kann das Zerstäubermittel nur in den Fällen, wenn das Bedampfungsgut mit dem zweiten Fluid versehen werden soll, in Betrieb genommen werden. Hierdurch ist das Zuschalten des Zerstäubermittels und hierdurch das Zuführen des zweiten Fluids optional wählbar.

Das erste Fluid kann beispielsweise Wasser umfassen. Das zweite Fluid kann beispielsweise einen Duftstoff, insbesondere ein Öl, eine wässrige Lösung mit Öl oder eine Suspension, umfassen.

Es erweist sich als vorteilhaft, wenn das Zerstäubermittel durch die erste Energiequelle und/oder durch die zweite Energiequelle mit elektrischer Energie versorgbar ist und/oder wenn das Zerstäubermittel durch den ersten manuell betätigbaren Schalter und/oder durch den zweiten manuell betätigbaren Schalter in Betrieb nehmbar und wieder außer Betrieb nehmbar ist.

Wenn das Zerstäubermittel durch die erste Energiequelle mit elektrischer Energie versorgbar ist, kann auf eine zusätzliche zweite Energiequelle im Adapter verzichtet werden. Gleiches gilt, wenn das Zerstäubermittel durch den ersten Schalter in Betrieb nehmbar und wieder außer Betrieb nehmbar ist. Hierdurch ist beim Betätigen des ersten Schalters gleichzeitig die Verdampfereinheit und das Zerstäubermittel in Betrieb nehmbar, wodurch der handhaltbare Dampferzeuger kompakt und bauteilreduziert ausbildbar ist.

Wenn das Zerstäubermittel die zweite Energiequelle mit elektrischer Energie versorgbar ist und/oder durch den zweiten Schalter in Betrieb nehmbar und wieder außer Betrieb nehmbar ist, kann der Adapter als autarke Baugruppe ausgebildet werden. Hierdurch kann durch den Adapter zerstäubtes, bzw. sprayförmiges zweites Fluid bereitgestellt werden, ohne mit dem Gerätegehäuse verbunden zu sein. Darüber hinaus müssen bei einer autarken Ausgestaltung des Adapters keine Kontaktierungen am Austrittsabschnitt und am Adapterkörper vorgesehen sein. Hierdurch ist eine räumliche Trennung von stromführenden Teilen und Feuchtigkeit erleichtert.

Darüber hinaus ist bei einer Ausführungsform des handhaltbaren Dampferzeugers mindestens eine im Adapterkörper angeordnete Steuereinheit vorgesehen, durch die das Zerstäubermittel ansteuerbar ist und insbesondere mindestens eine Zerstäubungsrate des Zerstäubungsmittels einstellbar ist.

Es sind Ausführungsformen des handhaltbaren Dampferzeugers denkbar, bei denen die Reservoireinheit lösbar oder unlösbar am Adapterkörper festlegbar oder festgelegt ist.

Wenn das Reservoir lösbar am Adapterkörper festlegbar oder festgelegt ist, kann dieses auf einfache Weise entfernt und wieder am Adapterkörper befestigt werden. Dies erweist sich insbesondere dann als vorteilhaft, wenn das Reservoir kartuschenartig ausgebildet ist und volle Reservoirs gegen aufgebrauchte Reservoirs ausgetauscht werden.

Wenn das Reservoir unlösbar am Adapterkörper festgelegt ist, kann dieses beispielsweise mit dem Adapterkörper ein gemeinsames, einstückiges Bauteil bilden. Dies erweist sich insbesondere dann als vorteilhaft, wenn das Reservoir mit dem zweiten Fluid manuell befüllt werden kann.

Darüber hinaus erweist es sich als vorteilhaft, wenn die Reservoireinheit einen Vorratskörper, der lösbar oder unlösbar im oder am Adapterkörper angeordnet ist, der einen Hohlraum umgibt, in dem das zweite Fluid anordenbar oder angeordnet ist, der auf der dem Zerstäubermittel zugewandten Seite einen Auslass umfasst, durch den der Hohlraum mit den Zerstäubermittel in Fluidverbindung bringbar ist, und der auf der dem Adapterkörper abgewandten Seite eine Öffnung umfasst, durch die der Hohlraum von außen zugänglich ist, und wenn die Reservoireinheit ein deckelartiges oder haubenartiges Verschlusselement umfasst, das lösbar am Vorratskörper anordenbar ist und durch das die Öffnung in Gänze verschließbar ist.

Durch das Vorsehen eines Vorratskörpers, der lösbar oder unlösbar im oder am Adapterkörper angeordnet ist, ist auf einfache Weise ein befüllbares Element gebildet. Dadurch, dass der Vorratskörper durch das Verschlusselement verschließbar ist, kann einem unbeabsichtigten Austreten von zweitem Fluid vorgebeugt werden. Hierdurch ist auf einfache Weise ein wiederbefüllbares Reservoir gebildet.

Das Verschlusselement kann aus einem Material gebildet sein, durch das im am Vorratskörper angeordneten Zustand der Hohlraum im Bereich der Öffnung abgedichtet ist. Ferne kann ein zusätzliches Dichtmittel vorgesehen sein, das zwischen Vorratskörper und Verschlusselement angeordnet ist.

Bei einer Weiterbildung letztgenannter Ausführungsform ist vorgesehen, dass der Vorratskörper in Gänze oder zumindest abschnittsweise transparent oder transluzent ausgebildet ist und der Hohlraum von außen einsehbar ist und/oder dass das Verschlusselement mindestens einen Sichtfensterabschnitt umfasst, durch den der Vorratskörper einsehbar ist.

Durch eine derartige Ausgestaltung von Vorratskörper und Verschlusselement, ist für einen Benutzer des handhaltbaren Dampferzeugers von außen auf einfache Weise einsehbar, ob noch ausreichend zweites Fluid im Reservoir angeordnet ist oder ob gegebenenfalls zweites Fluid nachgefüllt werden muss.

Um ein Vermischen des sprayartigen zweiten Fluids mit dem dampfförmigen ersten Fluid zu erleichtern, erweist es sich als vorteilhaft, wenn der Adapterkörper eine trichterartige Aussparung aufweist, die sich vom Dampfaustrittsbereich bis zum Auslass des Vorratskörpers erstreckt und sich vom Dampfaustrittbereich in Richtung Auslass des Vorratskörpers verjüngt.

Dadurch, dass die trichterartige Aussparung sich vom Auslass in Richtung Dampfaustrittsbereich erweitert, nimmt die Strömungsgeschwindigkeit des sprayartigen zweiten Fluids zunehmend ab. Hierdurch ist ein Vermischen mit dem dampfartigen ersten Fluid im Dampfaustrittsbereich erleichtert. Ferner ist durch eine derartige geometrische Ausgestaltung die Gefahr eines Kondensierens des Spray im Bereich des Auslasses reduziert.

Innerhalb des Gerätegehäuses kann das durch die Verdampfereinheit verdampfte erste Fluid auf beliebige Weise dem Austrittsabschnitt zugeführt werden. Bei Ausführungsformen des handhaltbaren Dampferzeugers erweist es sich als vorteilhaft, wenn das Gerätegehäuse mindestens ein kanalartiges Führungsmittel umfasst, durch das zumindest das gasförmige erste Fluid von der Verdampfereinheit zum Austrittsabschnitt führbar ist und die in die kanalartige Adapterführung mündet.

Bei einer Weiterbildung letztgenannter Ausführungsform ist vorgesehen, dass das Gerätegehäuse mindestens zwei, insbesondere mindestens vier, insbesondere mindestens sechs, kanalartige Führungsmittel umfasst, durch die zumindest das gasförmige erste Fluid von der Verdampfereinheit zum Austrittsabschnitt führbar ist und/oder dass der Adapterkörper mindestens zwei, insbesondere mindestens vier, insbesondere mindestens sechs, durchgehende kanalartige Adapterführungen umfasst, durch die das verdampfte erste Fluid vom Austrittsabschnitt durch den Adapterkörper hindurch dem Dampfaustrittbereich des Adapterkörpers zuführbar sind, insbesondere wobei jede kanalartige Adapterführung einem kanalartigen Führungsmittel zugeordnet ist.

Durch das Vorsehen von mindestens zwei, insbesondere mindestens vier, insbesondere mindestens sechs, kanalartigen Führungsmitteln und kanalartigen Adapterführungen, ist eine mit Dampf beaufschlagbare Fläche durch den Dampfaustrittsbereich gesteigert. Ein Bedampfungsergebnis lässt sich weiter verbessern, wenn zumindest die Adapterführungen mit ihren Mündungen im Dampfaustrittbereich auf einer Linie angeordnet sind und/oder bezüglich eines Mittelpunkts des Dampfaustrittbereichs spiegelsymmetrisch oder punktsymmetrisch angeordnet sind.

Schließlich erweist es sich als vorteilhaft, wenn die Aussparung, insbesondere mittig im Dampfaustrittsbereich, zwischen zwei, insbesondere zwischen vier, insbesondere zwischen sechs, Adapterführungen angeordnet ist.

Solchenfalls liegt die Aussparung bei den spiegelsymmetrisch oder punktsymmetrisch angeordneten Adapterführungen zentrisch. Wenn die Adapterführungen mit ihren Mündungen vor einer Linie angeordnet sind, können bezüglich der Aussparung drei Adapterführungen auf der einen Seite und drei Adapterführungen auf der gegenüberliegenden Seite - bezüglich des Mittelpunkts des Dampfaustrittsbereichs betrachtet - angeordnet sein. Die Aussparung kann zu dieser Linie berührungsfrei beabstandet versetzt in den Dampfaustrittsbereich münden.

Weitere Merkmale, Einzelheiten und Vorteile der Erfindung ergeben sich aus den beigefügten Patentansprüchen, aus der zeichnerischen Darstellung und nachfolgenden Beschreibung einer bevorzugten Ausführungsform des handhaltbaren Dampferzeugers.

In der Zeichnung zeigt:
- Figur 1: Eine perspektivische, explosionsartige Darstellung eines ersten Ausführungsbeispiels des handhaltbaren Dampferzeugers;
- Figur 2: Eine explosionsartige Darstellung eines Adapters des handhaltbaren Dampferzeugers gemäß Figur 1;
- Figur 3: Eine schematische Schnittansicht durch den Adapter gemäß Figur 1 entlang der Linie AA.

Die Figuren zeigen einen insgesamt mit dem Bezugszeichen 2 versehenen, handhaltbaren Dampferzeuger zur Dampfbehandlung eines Bedampfungsguts. Der handhaltbare Dampferzeuger 2 umfasst ein Gerätegehäuse 4, das einen Austrittsabschnitt 6 aufweist. Aus dem Austrittsabschnitt 6 ist gasförmiges Fluid aus dem Gerätegehäuse 4 austretbar.

Darüber hinaus umfasst der handhaltbare Dampferzeuger 2 ein Vorratsmittel 8, in dem ein erstes Fluid anordenbar ist und das am Gerätegehäuse 4 eine Fluidverbindung zum Gerätegehäuse 4 herstellend angeordnet ist.

Darüber hinaus umfasst der handhaltbare Dampferzeuger 2 mindestens eine zwischen Vorratsmittel 8 und Austrittsabschnitt 6 angeordnete Verdampfeinheit 10, durch die das erste Fluid aus dem Vorratsmittel 8 ansaugbar, verdampfbar und dem Austrittsabschnitt 6 zuführbar ist.

Darüber hinaus umfasst das in den Figuren ersichtliche Ausführungsbeispiel des handhaltbaren Dampferzeugers 2 einen Adapter 12, der lösbar am Gerätegehäuse 4 festlegbar ist. Der Adapter 12 umfasst einen Adapterkörper 14, der bei dem in den Figuren gezeigten Ausführungsbeispielen aus mehreren einzelnen Komponenten gebildet ist. Mit dem Adapterkörper 14 ist der Adapter 12 am Austrittsabschnitt 6 des Gerätegehäuses 4 anordenbar. Der Adapter 12 umfasst ferner mehrere durchgehende kanalartige Adapterführungen 16, durch die das verdampfte erste Fluid vom Austrittsabschnitt 6 durch den Adapterkörper 14 hindurch, einem Dampfaustrittsbereich 18 des Adapterkörpers 14 zuführbar ist.

Ferner umfasst der Adapter 12 eine Reservoireinheit 20, die am Adapterkörper 14 festgelegt ist und in der ein zweites Fluid anordenbar ist. Der Reservoireinheit 20 ist ein Zerstäubermittel 22 funktional zugeordnet. Das Zerstäubermittel 22 ist automatisch betreibbar und durch das Zerstäubermittel 22 das zweite Fluid zerstäubbar und dem Dampfaustrittsbereich 18 zuführbar.

Bei dem in den Figuren ersichtlichen Ausführungsbeispiel ist der Adapterkörper 14 lösbar am Austrittsabschnitt 6 des Gerätegehäuses 4 angeordnet.

Das Gerätegehäuse 4 selbst umfasst bei dem in den Figuren ersichtliche Ausführungsbeispiel sechs kanalartige Führungsmittel 24, durch die zumindest das gasförmige erste Fluid von der Verdampfereinheit 10 zum Austrittsabschnitt 6 führbar ist. Diese sechs kanalartigen Führungsmittel 24 münden in sechs kanalartigen Adapterführungen 16 des Adapters 12, wenn der Adapter 12 mit dem Adapterkörper 14 am Gerätegehäuse 4 angeordnet ist.

Figur 1 zeigt ein Ausführungsbeispiel des handhaltbaren Dampferzeugers 2, bei denen sowohl die Verdampfereinheit 10 als auch das Zerstäubermittel 22 elektrisch betreibbar sind. Hierzu umfasst der handhaltbare Dampferzeuger 2 eine erste Energiequelle 26, mit der die Verdampfereinheit 10 betreibbar ist. Bei den in den Figuren ersichtliche Ausführungsbeispiel ist die erste Energiequelle 26 durch ein Kabel mit einer Stromquelle verbindbar, wobei das Kabel in das Gerätegehäuse 4 mündet.

Der Adapter 12 umfasst zum Betreiben des Zerstäubermittels 22 eine zweite Energiequelle 28, die im Adapterkörper 14 angeordnet ist und durch eine Batterie gebildet ist.

Zum Betätigen, insbesondere zur Inbetriebnahme und Außerbetriebnahme der Verdampfeinheit 10, umfasst der handhaltbare Dampferzeuger 2 einen ersten manuell betätigbaren Schalter 30, der am Gerätegehäuse 4 angeordnet ist.

Zur Inbetriebnahme der zweiten Energiequelle 28 und hierdurch des Zerstäubermittels 22, umfasst der handhaltbare Dampferzeuger 2 am Adapter 12 einen zweiten manuell betätigbaren Schalter 32.

Um das Zerstäubermittel 22 in unterschiedlichen Zerstäubungsraten zu betreiben, ist am Adapter 12 eine Steuereinheit 34 vorgesehen.

Mit Blick in die Figuren 2 und 3 wird nachfolgend die Reservoireinheit 20 näher beschrieben:
Die Reservoireinheit 20 umfasst einen Vorratskörper 36, der im oder am Adapterkörper 14 angeordnet ist. Der Vorratskörper 36 umgibt einen Hohlraum 38, in dem das zweite Fluid anordenbar ist. Auf der dem Zerstäubermittel 22 zugewandten Seite umfasst der Vorratskörper 36 einen Auslass 40, durch den der Hohlraum 38 mit dem Zerstäubermittel 22 in Fluidverbindung bringbar ist.

Auf der dem Adapterkörper 14 abgewandten Seite, umfasst der Vorratskörper 36 eine Öffnung 42, durch die der Hohlraum 38 von außen zugänglich ist. An dem Vorratskörper 36 ist bei dem in den Figuren ersichtlichen Ausführungsbeispiel ein haubenartiges Verschlusselement 44 vorgesehen. Dieses ist lösbar am Vorratskörper 36 anordenbar und die Öffnung 42 in Gänze verschließbar.

Um den Hohlraum 38 von außen einsehen zu können, ist der Vorratskörper 36 aus einem transparenten oder transluzenten Material gebildet. Das Verschlusselement 44 umfasst mindestens einen Sichtfensterabschnitt 46, durch den der Vorratskörper 36 von außen einsehbar ist.

Wenn das zweite Fluid durch das Zerstäubermittel 22 zerstäubt, bzw. sprayförmig ausgebildet ist, wird dieses über eine trichterartige Aussparung 48 dem Dampfaustrittsbereich 18 zugeführt. Die trichterartige Aussparung 48 ist dabei derart ausgebildet, dass diese sich vom Dampfaustrittsbereich 18 in Richtung hin zum Auslass 40 hin verjüngt.

Im Folgenden wird kurz die Wirkungsweise des handhaltbaren Dampferzeugers 2 beschrieben:
Wenn ein Bedampfungsgut bedampft werden soll und zusätzlich zu dem dampfförmigen ersten Fluid ein sprayartiges zweites Fluid dem Bedampfungsgut zugeführt werden soll, wird durch Betätigen des zweiten manuell betätigbaren Schalters 32 das Zerstäubermittel 22 in Betrieb genommen. Das Zerstäubermittel 22 zerstäubt hierbei im Vorratskörper 36 angeordnetes zweites Fluid und führt dieses über die trichterartige Aussparung 48 dem Dampfaustrittsbereich 18 zu.

Mit Betätigen des ersten manuell betätigbaren Schalters 30 wird die Verdampfereinheit 10 in Betrieb genommen, durch die das erste Fluid aus dem Vorratsmittel 8 angesaugt, verdampft und über dem Austrittsabschnitt 6 über die kanalartigen Führungsmittel 24 des Gerätegehäuses 4 ebenfalls dem Dampfaustrittsbereich 18 zugeführt wird.

Die in der vorstehenden Beschreibung, in den Ansprüchen sowie in der Zeichnung offenbarten Merkmale der Erfindung, können sowohl einzeln, als auch in jeder beliebigen Kombination in der Verwirklichung der Erfindung in ihren verschiedenen Ausführungsformen im Rahmen des Schutzumfangs der nachfolgenden Ansprüche wesentlich sein.

### Bezugszeichenliste

- 2: handhaltbarer Dampferzeuger
- 4: Gerätegehäuse
- 6: Austrittsabschnitt
- 8: Vorratsmittel
- 10: Verdampfereinheit
- 12: Adapter
- 14: Adapterkörper
- 16: Adapterführung
- 18: Dampfaustrittsbereich
- 20: Reservoireinheit
- 22: Zerstäubermittel
- 24: kanalartiges Führungsmittel
- 26: erste Energiequelle
- 28: zweite Energiequelle
- 30: erster manuell betätigbarer Schalter
- 32: zweiter manuell betätigbarer Schalter
- 34: Steuereinheit
- 36: Vorratskörper
- 38: Hohlraum
- 40: Auslass
- 42: Öffnung
- 44: Verschlusselement
- 46: Sichtfensterabschnitt
- 48: Aussparung

## Patentansprüche

1. Handhaltbarer Dampferzeuger (2) zur Dampfbehandlung eines Bedampfungsguts, mit einem Gerätegehäuse (4), das einen Austrittsabschnitt (6) aufweist, aus dem gasförmiges Fluid aus den Gerätegehäuse (4) austretbar ist, mit einem Vorratsmittel (8), in dem ein erstes Fluid anordenbar ist, das in Fluidverbindung mit dem Gerätegehäuse (4) steht und das mit dem Gerätegehäuse (4) verbindbar oder am Gerätegehäuse (4) angeordnet ist, mit mindestens einer zwischen Vorratsmittel (8) und Austrittsabschnitt (6) angeordneten Verdampfereinheit (10), durch die das erste Fluid aus dem Vorratsmittel (8) ansaugbar, verdampfbar und dem Austrittsabschnitt (6) zuführbar ist, und mit einem Adapter (12), der mindestens einen Adapterkörper (14) umfasst, der am Austrittsabschnitt (6) des Gerätegehäuses (4) anordenbar oder angeordnet ist, der mindestens eine durchgehende kanalartige Adapterführung (16) umfasst, durch die das verdampfte erste Fluid vom Austrittsabschnitt (6) durch den Adapterkörper (14) hindurch einem Dampfaustrittbereich (18) des Adapterkörpers (14) zuführbar ist, der mindestens eine Reservoireinheit (20) umfasst, die am Adapterkörper (14) festlegbar oder festgelegt ist und in der ein zweites Fluid anordenbar ist, der mindestens ein der Reservoireinheit (20) funktional zugeordnetes Zerstäubermittel (22) umfasst, das automatisch betreibbar ist und durch das das zweite Fluid zerstäubbar und dem Dampfaustrittsbereich (18) zuführbar ist, **dadurch gekennzeichnet, dass** das Zerstäubermittel (22) elektrisch betreibbar ist und einen elektrisch betreibbaren piezoelektrischen Zerstäuber umfasst.

2. Handhaltbarer Dampferzeuger (2) nach Anspruch 1, **dadurch gekennzeichnet, dass** der Adapterkörper (14) lösbar oder unlösbar am Austrittsabschnitt (6) des Gerätegehäuses (4) anordenbar oder angeordnet ist.

3. Handhaltbarer Dampferzeuger (2) nach Anspruch 1 oder 2, **dadurch gekennzeichnet, dass** die Verdampfereinheit (10) elektrisch betreibbar ist.

4. Handhaltbarer Dampferzeuger (2) nach einem der vorhergehenden Ansprüche, **gekennzeichnet durch** eine erste elektrische Energiequelle (26), mit der zumindest die Verdampfereinheit (10) mit elektrischer Energie versorgbar ist, wobei die erste elektrische Energiequelle (26) eine über einem kabelartigen Leitungsmittel mit der Verdampfereinheit (10) verbindbare externe Stromquelle umfasst und/oder wobei die erste elektrische Energiequelle (26) einen ersten elektrischen Energiespeicher umfasst, der insbesondere im Gerätegehäuse (4) anordenbar oder angeordnet ist, und/oder durch eine zweite elektrische Energiequelle (28), die im Adapterkörper (14) angeordnet ist und mit der zumindest das Zerstäubermittel (22) mit elektrischer Energie versorgbar ist, wobei die zweite elektrische Energiequelle (28) einen zweiten elektrischen Energiespeicher umfasst.

5. Handhaltbarer Dampferzeuger (2) nach einem der vorhergehenden Ansprüche, **gekennzeichnet durch** einen ersten manuell betätigbaren Schalter (30), der am Gerätegehäuse (4) angeordnet ist und durch den zumindest die Verdampfereinheit (10) in Betrieb nehmbar und wieder außer Betrieb nehmbar ist und/oder durch einen zweiten manuell betätigbaren Schalter (32), der am Adapterkörper (14) angeordnet ist und durch den zumindest das Zerstäubermittel (22) in Betrieb nehmbar und wieder außer Betrieb nehmbar ist.

6. Handhaltbarer Dampferzeuger (2) nach Anspruch 4 oder 5, **dadurch gekennzeichnet, dass** das Zerstäubermittel (22) durch die erste Energiequelle (26) und/oder durch die zweite Energiequelle (28) mit elektrischer Energie versorgbar ist und/oder dass das Zerstäubermittel (22) durch den ersten manuell betätigbaren Schalter (30) und/oder durch den zweiten manuell betätigbaren Schalter (32) in Betrieb nehmbar und wieder außer Betrieb nehmbar ist.

7. Handhaltbarer Dampferzeuger (2) nach einem der vorhergehenden Ansprüche, **gekennzeichnet durch** mindestens eine im Adapterkörper (14) angeordneten Steuereinheit (34), durch die das Zerstäubermittel (22) ansteuerbar ist und insbesondere mindestens eine Zerstäubungsrate des Zerstäubermittels (22) einstellbar ist.

8. Handhaltbarer Dampferzeuger (2) nach einem der vorhergehenden Ansprüche, **dadurch gekennzeichnet, dass** die Reservoireinheit (20) lösbar oder unlösbar am Adapterkörper (14) festlegbar oder festgelegt ist.

9. Handhaltbarer Dampferzeuger (2) nach einem der vorhergehenden Ansprüche, **dadurch gekennzeichnet, dass** die Reservoireinheit (20) einen Vorratskörper (36), der lösbar oder unlösbar im oder am Adapterkörper (14) angeordnet ist, der einen Hohlraum (38) umgibt, in dem das zweite Fluid anordenbar oder angeordnet ist, der auf der dem Zerstäubermittel (22) zugewandten Seite einen Auslass (40) umfasst, durch den der Hohlraum (38) mit den Zerstäubermittel (22) in Fluidverbindung bringbar ist, und der auf der dem Adapterkörper (14) abgewandten Seite eine Öffnung (42) umfasst, durch die der Hohlraum (38) von außen zugänglich ist, und dass die Reservoireinheit (20) ein deckelartiges oder haubenartiges Verschlusselement (44) umfasst, das lösbar am Vorratskörper (36) anordenbar ist und durch das die Öffnung (42) in Gänze verschließbar ist.

10. Handhaltbarer Dampferzeuger (2) nach Anspruch 9, **dadurch gekennzeichnet, dass** der Vorratskörper (36) in Gänze oder zumindest abschnittsweise transparent oder transluzent ausgebildet ist und der Hohlraum (38) von außen einsehbar ist und/oder dass das Verschlusselement (44) mindestens einen Sichtfensterabschnitt (46) umfasst, durch den der Vorratskörper (36) einsehbar ist.

11. Handhaltbarer Dampferzeuger (2) nach einem der vorhergehenden Ansprüche, **dadurch gekennzeichnet, dass** der Adapterkörper (14) eine trichterartige Aussparung (48) aufweist, die sich vom Dampfaustrittsbereich (18) bis zum Auslass (40) des Vorratskörpers (36) erstreckt und sich vom Dampfaustrittbereich in Richtung Auslass (40) des Vorratskörpers (36) verjüngt.

12. Handhaltbarer Dampferzeuger (2) nach einem der vorhergehenden Ansprüche, **dadurch gekennzeichnet, dass** das Gerätegehäuse (4) mindestens ein kanalartiges Führungsmittel (24) umfasst, durch das zumindest das gasförmige erste Fluid von der Verdampfereinheit (10) zum Austrittsabschnitt (6) führbar ist und die in die kanalartige Adapterführung (16) mündet.

13. Handhaltbarer Dampferzeuger (2) nach Anspruch 12, **dadurch gekennzeichnet, dass** das Gerätegehäuse (4) mindestens zwei, insbesondere mindestens vier, insbesondere mindestens sechs, kanalartige Führungsmittel (24) umfasst, durch die zumindest das gasförmige erste Fluid von der Verdampfereinheit (10) zum Austrittsabschnitt (6) führbar ist und/oder dass der Adapterkörper (14) mindestens zwei, insbesondere mindestens vier, insbesondere mindestens sechs, durchgehende kanalartige Adapterführungen (16) umfasst, durch die das verdampfte erste Fluid vom Austrittsabschnitt (6) durch den Adapterkörper (14) hindurch dem Dampfaustrittbereich (18) des Adapterkörpers (14) zuführbar sind, insbesondere wobei jede kanalartige Adapterführung (16) einem kanalartigen Führungsmittel (24) zugeordnet ist.

14. Handhaltbarer Dampferzeuger (2) nach Anspruch 13, **dadurch gekennzeichnet, dass** zumindest die Adapterführungen (16) mit ihren Mündungen im Dampfaustrittbereich (18) auf einer Linie angeordnet sind und/oder bezüglich eines Mittelpunkts des Dampfaustrittbereichs (18) spiegelsymmetrisch oder punktsymmetrisch angeordnet sind.

15. Handhaltbarer Dampferzeuger (2) nach Anspruch 14, **dadurch gekennzeichnet, dass** die Aussparung (48), insbesondere mittig im Dampfaustrittsbereich (18), zwischen zwei, insbesondere zwischen vier, insbesondere zwischen sechs, Adapterführungen (16) angeordnet ist.

## Claims

1. Hand-held steam generator (2) for the steam treatment of a product to be steamed, with a device housing (4) that has an output section (6) from which the gaseous fluid can be discharged from the device housing (4), with a storage means (8), in which a first fluid can be arranged, which is in fluid connection with the device housing (4) and can be connected with the device housing (4) or is arranged on the device housing (4), with at least one evaporator unit (10) arranged between the storage means (8) and the outlet section (6), through which the first fluid from the storage means (8) can be suctioned, evaporated and fed to the outlet section (6), and with an adapter (12) comprising at least one adapter body (14) that is or can be arranged at the outlet section (6) of the device housing (4), that comprises at least one continuous, channel-like adapter guide (16), through which the evaporated first fluid can be fed from the outlet section (6) through an adapter body (14) to a steam output area (18) of the adapter body (14), comprising at least one reservoir unit (20) that is or can be fixed to the adapter body (14) and in which a second fluid can be arranged that comprises at least one of the atomising means (22) that is functionally assigned to the reservoir unit (20) and can be operated automatically and through which the second fluid can be atomised and fed to the steam outlet area (18), **characterised in that** the atomising means (22) is electrically operable and comprises an electrically operable piezoelectric atomiser.

2. Hand-held steam generator (2) according to Claim 1, **characterised in that** the adapter body (14) is or can be arranged detachably or non-detachably to the output section (6) of the device housing (4).

3. Hand-held steam generator (2) according to Claims 1 or 2, **characterised in that** the evaporator unit (10) is electrically operable.

4. Hand-held steam generator (2) according to one of the preceding claims, **characterised by** a first electrical energy source (26) with which at least the evaporator unit (10) can be supplied with electrical energy, wherein the first electrical energy source (26) comprises an external energy source that can be connected via a cable-like line with the evaporator unit (10) and/or wherein the first electrical energy source (26) comprises a first electrical power storage device that, in particular, is or can be arranged in the device housing (4), and/or a second electrical energy source (28) that is arranged in the adapter body (14) and with which at least the atomising means (22) can be supplied with power, wherein the second electrical energy source (28) comprises a second electrical energy storage device.

5. Hand-held steam generator (2) according to one of the preceding claims, **characterised by** a first manually operated switch (30) that is arranged on the device housing (4) and with which at least the evaporator unit (10) can be put into operation and taken back out of operation and/or a second manually operated switch (32) that is arranged on the adapter body (14) and with which at least the atomising means (22) can be put into operation and taken back out of operation.

6. Hand-held steam generator (2) according to Claim 4 or 5, **characterised in that** the atomising means (22) can be supplied with electrical power by the first energy source (26) and/or the second power source (28) and/or if the atomising means (22) can be put into operation and taken back out of operation by the first manually operated switch (30) and/or by the second manually operated switch (32).

7. Hand-held steam generator (2) according to one of the preceding claims, **characterised by** at least one control unit (34) arranged in the adapter body (14), through which the atomising means (22) can be controlled and in particular at least one atomising rate can be set for the atomising means (22).

8. Hand-held steam generator (2) according to one of the preceding claims, **characterised in that** the reservoir unit (20) is or can be fixed detachably or non-detachably on the adapter body (14).

9. Hand-held steam generator (2) according to one of the preceding claims, **characterised in that** the reservoir unit (20), comprises a storage body (36) that is arranged in or on the adapter body (14) and is detachable or non-detachable, surrounding a cavity (38) in which the second fluid is or can be arranged, with an outlet (40) on the side facing the atomising means (22), through which the cavity (38) can be brought into fluid connection with the atomising means (22), and that comprises an opening (42) on the side facing away from the adapter body (14), through which the cavity (38) is accessible from the outside, and that the reservoir unit (20) comprises a lid-like or hood-like locking element (44) that can be arranged detachably on the storage body (36) and with which the opening (42) can be closed completely.

10. Hand-held steam generator (2) according to Claim 9, **characterised in that** the storage body (36) is transparent or translucent in its entirety or at least in sections and that the cavity (38) can be looked into from the outside and/or that the locking element (44) comprises at least one viewing window section (46) through which it is possible to look into the storage body (36).

11. Hand-held steam generator (2) according to one of the preceding claims, **characterised in that** the adapter body (14) has a funnel-like recess (48) that extends from the steam output area (18) to the outlet (40) of the storage body (36) and narrows in the direction of the outlet (40) of the storage body (36).

12. Hand-held steam generator (2) according to one of the preceding claims, **characterised in that** the device housing (4) comprises at least one channel-like guide means (24), through which at least the first fluid from the evaporator unit (10) in gas form can be supplied to the output section (6) and which leads to the channel-like adapter guide (16).

13. Hand-held steam generator (2) according to Claim 12, **characterised in that** the device housing (4) comprises at least two, in particular at least four, in particular at least six channel-like guide means (24), through which at least the first fluid in gas form can be supplied from the evaporator unit (10) to the output section (6) and/or that the adapter body (14) comprises two, in particular at least four, in particular at least six continuous channel-like adapter guides (16), through which the evaporated first fluid can be supplied from the output section (6), through the adapter body (14) to the steam output area (18) of the adapter body (14), in particular wherein each channel-like adapter guide (16) is allocated to a channel-like guide means (24).

14. Hand-held steam generator (2) according to Claim 13, **characterised in that** at least the adapter guides (16) with their outlets in the steam output area (18) are arranged in a line and/or mirror symmetrically or point symmetrically in relation to a midpoint of the steam output area (18).

15. Hand-held steam generator (2) according to Claim 14, **characterised in that** the recess (48), in particular in the middle of the steam output area (18), is arranged aligned between two, in particular between four, in particular between six adapter guides (16).

## Revendications

1. Générateur de vapeur portable (2) pour le traitement à la vapeur d'un produit à vaporiser, comprenant un boîtier d'appareil (4), doté d'une section de sortie (6) à partir de laquelle un liquide sous forme de gaz peut être évacué du boîtier d'appareil (4), comprenant un ensemble de réservoir (8) dans lequel un premier liquide peut être disposé, qui est en liaison fluidique avec le boîtier d'appareil (4) et qui peut être relié au boîtier d'appareil (4) ou est disposé sur le boîtier d'appareil (4), comprenant au moins une unité d'évaporation (10) disposée entre l'ensemble de réservoir (8) et la section de sortie (6), au moyen de laquelle le premier liquide peut être aspiré hors de l'ensemble de réservoir (8), évaporé et acheminé vers la section de sortie (6), et avec un adaptateur (12), comprenant au moins un corps d'adaptateur (14) qui peut être disposé ou est disposé sur la section de sortie (6) du boîtier d'appareil (4), présentant au moins un guide d'adaptateur (16) continu en forme de canal, à travers lequel le premier liquide vaporisé peut être acheminé depuis la section de sortie (6) à travers le corps d'adaptateur (14) vers une zone de sortie de la vapeur (18) du corps (14) d'adaptateur, comprenant au moins une unité de réservoir (20) qui peut être fixée ou est fixée au corps d'adaptateur (14) et dans laquelle un deuxième liquide peut être disposé, qui comprend au moins un dispositif de pulvérisation (22) associé fonctionnellement à l'unité de réservoir (20), qui peut être actionné automatiquement et grâce auquel le deuxième liquide peut être pulvérisé et acheminé vers la zone de sortie (18) de la vapeur, **caractérisé en ce que** le dispositif de pulvérisation (22) est à commande électrique et comprend un pulvérisateur piézoélectrique à actionnement électrique.

2. Générateur de vapeur portable (2) selon la revendication 1, **caractérisé en ce que** le corps d'adaptateur (14) peut être disposé ou est disposé de manière amovible ou permanente sur la section de sortie (6) du boîtier d'appareil (4).

3. Générateur de vapeur portable (2) selon la revendication 1 ou 2, **caractérisé en ce que** l'unité d'évaporation (10) est à commande électrique.

4. Générateur de vapeur portable (2) selon l'une des revendications précédentes, **caractérisé par** une première source d'énergie (26) électrique permettant d'alimenter au moins l'unité de vaporisation (10) en énergie électrique, la première source d'énergie électrique (26) comprenant une source de courant externe pouvant être reliée à l'unité de évaporation (10) par l'intermédiaire d'un agent conducteur de type câble et/ou la première source d'énergie électrique (26) comprenant une première réserve d'énergie électrique qui peut être disposée ou est disposée en particulier dans le boîtier d'appareil (4), et/ou par une deuxième source d'énergie électrique (28) qui est disposée dans le corps d'adaptateur (14) et qui permet d'alimenter en énergie électrique au moins le dispositif de pulvérisation (22), la deuxième source d'énergie électrique (28) comprenant une deuxième réserve d'énergie électrique.

5. Générateur de vapeur portable (2) selon l'une des revendications précédentes, **caractérisé en ce qu'**un premier interrupteur à commande manuelle (30), qui est disposé sur le boîtier d'appareil (4) et grâce auquel au moins l'unité de vaporisation (10) peut être mise en service et hors service et/ou un deuxième interrupteur à commande manuelle (32), qui est disposé sur le corps de l'adaptateur (14) et grâce auquel au moins le dispositif de pulvérisation (22) peut être mis en service et hors service.

6. Générateur de vapeur portable (2) selon la revendication 4 ou 5, **caractérisé en ce que** le dispositif de pulvérisation (22) peut être alimenté en énergie électrique par la première source d'énergie (26) et/ou par la deuxième source d'énergie (28) et/ou **en ce que** le dispositif de pulvérisation (22) peut être mis en service et hors service par le premier interrupteur à commande manuelle (30) et/ou par le deuxième interrupteur à commande manuelle (32).

7. Générateur de vapeur portable (2) selon l'une des revendications précédentes, **caractérisé par** au moins une unité de commande (34) disposée dans le corps d'adaptateur (14), grâce à laquelle le dispositif de pulvérisation (22) peut être commandé et, en particulier, au moins un taux de pulvérisation du dispositif de pulvérisation (22) peut être réglé.

8. Générateur de vapeur portable (2) selon l'une des revendications précédentes, **caractérisé en ce que** l'unité de réservoir (20) peut être fixée de manière amovible ou permanente au corps d'adaptateur (14) ou est fixée à celui-ci.

9. Générateur de vapeur portable (2) selon l'une des revendications précédentes, **caractérisé en ce que** l'unité de réservoir (20) comprend un corps de réservoir (36) qui est disposé de manière amovible ou permanente dans ou sur le corps d'adaptateur (14), qui entoure une cavité (38) dans laquelle le deuxième liquide peut être disposé ou est disposé, qui comprend une sortie (40) sur le côté tourné vers le dispositif de pulvérisation (22) à travers de laquelle la cavité (38) peut être mise en liaison fluidique avec le dispositif de pulvérisation (22), et qui comprend, sur le côté opposé au corps d'adaptateur (14), une ouverture (42) à travers laquelle la cavité (38) est accessible de l'extérieur, et **en ce que** l'unité de réservoir (20) comprend un élément de fermeture (44) en forme de couvercle ou de capot, qui peut être disposé de manière amovible sur le corps de réservoir (36) et à travers lequel l'ouverture (42) peut être entièrement fermée.

10. Générateur d vapeur portable (2) selon la revendication 9, **caractérisé en ce que** le corps de réservoir (36) est transparent ou translucide dans son ensemble ou au moins par sections et que la cavité (38) est visible de l'extérieur et/ou que l'élément de fermeture (44) comprend au moins une section de fenêtre de visualisation (46) à travers laquelle le corps de réservoir (36) est visible.

11. Générateur de vapeur portable (2) selon l'une des revendications précédentes, **caractérisé en ce que** le corps d'adaptateur (14) présente une encoche en forme d'entonnoir (48) qui s'étend de la zone de sortie de la vapeur (18) jusqu'à la sortie (40) du corps de réservoir (36) et se rétrécit de la zone de sortie de la vapeur vers la sortie (40) du corps de réservoir (36)

12. Générateur de vapeur portable (2) selon l'une des revendications précédentes, **caractérisé en ce que** le boîtier d'appareil (4) comprend au moins un moyen de guidage en forme de canal (24) à travers lequel au moins le premier liquide sous forme de gaz peut être acheminé de l'unité d'évaporation (10) vers la section de sortie (6) et qui débouche dans le guide d'adaptateur (16) en forme de canal.

13. Générateur de vapeur portable (2) selon la revendication 12, **caractérisé en ce que** le boîtier d'appareil (4) comprenne au moins deux, en particulier au moins quatre, en particulier au moins six moyens de guidage en forme de canaux (24), à travers lesquels au moins le premier liquide sous forme de gaz peut être acheminé de l'unité d'évaporation (10) vers la section de sortie (6), et/ou que le corps d'adaptateur (14) comprenne au moins deux, en particulier au moins quatre, en particulier au moins six guides d'adaptateur (16) continus en forme de canaux, à travers lesquels le premier liquide évaporé peut être acheminé de la section de sortie (6) à travers le corps d'adaptateur (14) vers la zone de sortie de la vapeur (18) du corps d'adaptateur (14), chaque guide d'adaptateur (16) en forme de canal étant en particulier associé à un moyen de guidage en forme de canal (24).

14. Générateur de vapeur portable (2) selon la revendication 13, **caractérisé en ce qu'**au moins les guides de l'adaptateur (16) sont alignés avec leurs becs dans la zone de sortie de la vapeur (18) et/ou sont disposés en symétrie mémoire ou en symétrie ponctuelle par rapport à un centre de la zone de sortie de la vapeur (18) de la vapeur.

15. Générateur de vapeur portable (2) selon la revendication 14, **caractérisé en ce que** l'encoche (48), en particulier au centre de la zone de sortie de la vapeur (18), est disposée entre deux, en particulier entre quatre, en particulier entre six, guides d'adaptateur (16).
